# EUROPÄISCHE PATENTSCHRIFT

(11) **EP 1 494 948 B1**
(45) Veröffentlichungstag und Bekanntmachung des Hinweises auf die Patenterteilung: **10.05.2006**
(21) Anmeldenummer: 03746234.8
(22) Anmeldetag: 11.04.2003
(51) Int. Cl.: B65H 23/32

(54) **VORRICHTUNG UND VERFAHREN ZUR KORREKTUR EINER ZUR VERARBEITUNGSMASCHINE GEF HRTEN FLEXIBLEN MATERIALBAHN**
DEVICE AND METHOD FOR CORRECTING A FLEXIBLE MATERIAL WEB GUIDED TO A PROCESSING MACHINE
DISPOSITIF ET PROCEDE POUR RECTIFIER UNE BANDE DE MATIERE SOUPLE CONDUITE VERS LA MACHINE DE TRAITEMENT

(30) Priorität: 12.04.2002 DE 10216419
(43) Veröffentlichungstag der Anmeldung: 12.01.2005
(73) Patentinhaber: Saurer GmbH & Co. KG, 41069 Mönchengladbach (DE)
(72) Erfinder: RAHN, Roberto, 67677 Enkenbach-Alsenborn (DE)
(74) Vertreter: Wüstefeld, Regine Marie
(86) Internationale Anmeldenummer: PCT/DE2003/001217
(87) Internationale Veröffentlichungsnummer: WO 2003/086924

(56) Entgegenhaltungen:
- DE-A- 4 011 405
- DE-C- 3 816 900
- NL-C- 61 329
- US-A- 5 315 461
- PATENT ABSTRACTS OF JAPAN vol. 008, no. 047 (M-280), 2. März 1984 (1984-03-02) & JP 58 202242 A (UNITIKA KK), 25. November 1983 (1983-11-25)

## Beschreibung

Die vorliegende Erfindung betrifft eine Vorrichtung und ein Verfahren zur Korrektur einer zur Verarbeitungsmaschine geführten flexiblen Materialbahn, wobei die Materialbahnunterseite infolge entgegengesetzt verbundener Materialbahnenden oder infolge Verdrehung fehlerhaft nach oben weist und wobei mindestens eine Drehung der Materialbahn um ihre Längsachse derart vorgenommen wird, dass durch die Drehung die richtige Materialbahnoberseite zur Verarbeitungsmaschine gelangt.

Insbesondere in der Hygieneindustrie werden in zunehmenden Maße Halbfertigmaterialien in Streifenform verwendet. Die Materialbahnen weisen eine Breite von ca. 25 mm bis 200 mm auf. Die Materialbahnen bestehen in der Regel aus Vliesstoff, Folie, Papier, Airlaids oder aus Kombinationsverbunden der vorgenannten Materialien. Diese Materialbahnen weisen eine beträchtliche Dicke von ca. 0,5 mm bis 5 mm auf und sind daher nur bedingt auf Rollen zu wickeln. Es hat sich eine Packform entwickelt, in der die Materialbahn entweder schichtweise, zickzackförmig auf einer Palette oder in einem Karton abgelegt wird oder wobei eine vorgeschnittene Materialbahn, bestehend aus parallel laufenden Einzelbahnen zu einem rechteckigen Stapel abgetafelt wird. In der Fachsprache nennt sich diese Ablegetechnik "Festooning". Darstellungen entsprechender Stapel lassen sich bspw. der deutschen Patentanmeldung 101 25 452.0-27 oder der Druckschrift EP 091 0542 B1 entnehmen. Die Enden der einzelnen parallel oder zickzackförmigen Materialbahnen werden bspw. durch Kleben oder Nähen miteinander verbunden, um bei der Verarbeitung eine möglichst lange lückenlose Zuführung in die Verarbeitungsmaschine zu ermöglichen und Stillstandszeiten zu vermeiden. Bei der Verarbeitungsmaschinen kann es sich bspw. um eine Maschine zur Herstellung von Slipeinlagen, Binden oder Kinderwindeln handeln.

Bei der Entnahme der Materialbahn aus dem festoonten Pack kommt es zum einen insbesondere aufgrund hoher Zuführ- bzw. Entnahmegeschwindigkeiten von ca. 300 m/min, zu Oszillationen, Schwingungen der Materialbahn und damit einhergehend zu unerwünschten Verdrehungen, die in der Fachsprache mit "Twist" bezeichnet werden. Ein weiteres Problem besteht dann, wenn Materialbahnenden nicht korrekt miteinander verbunden worden sind und die Materialbahnoberseite, die in der Verarbeitungsmaschine bspw. eine Imprägnierung erhalten soll, nach unten zeigt. Die Verdrehungen bzw. Twists und die falsch verbundenen Materialbahnenden führen aufgrund vertauschter Materialbahnoberseite und - unterseite letztlich zu einem nicht funktionsfähigen Endprodukt. Verdrehungen können außerdem zu Abrissen führen, was wiederum zum Stillstand der Verarbeitungsmaschine und zu Entstehung von kostspieligem Abfall eines für sich bereits hochwertigen und kostenintensiven Halbfertigmaterials führt.

Aus der Praxis ist lediglich eine manuelle Korrektur von Verdrehungen oder falsch verbundenen Materialenden bekannt, die sehr begrenzt ist und letztlich doch wieder mit einem Stillstand der Verarbeitungsmaschine verbunden ist. Entweder wird eine Korrektur der Verdrehung durch Drehung der Materialbahn um ihre Längsachse vorgenommen, wobei in die entgegengesetzte Richtung gedreht wird und schließlich kontrolliert werden muss, dass die unerwünschte Verdrehung sich zum freien Ende der Materialbahn hin fortsetzt. Oder es findet eine bewusste Verdrehung statt, damit die richtige Materialbahnoberseite in die Verarbeitungsmaschine einläuft. Auch hier kommt es zum Stillstand der Verarbeitungsmaschine und es wird teure Arbeitskraft gebunden.

Aus dem druckschriftlichen Stand der Technik - US 4 212 422, US 2 821 387, DE 2 137 706 B2 - ergeben sich bspw. Vorrichtungen und Verfahren, bei denen Umlenkwalzen schwenkbar gelagert sind und ein Ausgleich einer Verdrehung des Bandes durch Anpassung der Walzenstellung an den Grad der Verdrehung erfolgt. Zum einen beschränkt sich beim Stand der Technik die Fehlerhaftigkeit des zugeführten Bandes auf Abweichungen hinsichtlich des Geradelaufes, zum anderen findet keine Entdrehung des Bandes, sondern nur eine flexible Reaktion schwenkbar gelagerter Umlenkwalzen auf einen Zuführfehler statt. Der nächste Stand der Technik wird durch die Druckschriften DE 2816900C und JP 58-202242 gebildet.

Ausgehend von dem vorbekannten Stand der Technik liegt der Erfindung die Aufgabe zugrunde, eine Vorrichtung und ein Verfahren der in Rede stehenden Art anzugeben, wobei die Korrektur einer zur Verarbeitungsmaschine geführten flexiblen Materialbahn mit fehlerhaft nach oben weisender Materialbahnunterseite ohne Entstehung von Abfällen an Halbfertigmaterial der Materialbahn erfolgt und Stillstandzeiten der Verarbeitungsmaschine gänzlich vermieden werden sowie eine Automatisierung des Zuführungsprozesses im Zusammenhang mit der Korrektur der fehlerhaften Materialbahn erreicht werden.

Die voranstehende Aufgabe wird im Hinblick auf die Vorrichtung durch die Merkmale des Patentanspruches 1 gelöst. Danach ist eine Vorrichtung der in Rede stehenden Art mit einem drehbaren Walzenpaar ausgestattet, welches an einer Dreheinrichtung an einem Rahmen angeordnet ist und eine korrigierende Drehung der Materialbahn um deren Längsachse um 180° derart bewirkt, dass die Materialbahnunterseite wieder korrekt nach unten weist. Außerdem weist die Vorrichtung der in Rede stehenden Art je ein dem drehbaren Walzenpaar vor- und nachgeordnetes feststehendes Walzenpaar auf, das jeweils insbesondere im Bereich der jeweiligen Stirnseite des Rahmens angeordnet ist, wobei das drehbare Walzenpaar längs des Rahmens verfahrbar ist und wobei die Walzen des ersten und/oder zweiten feststehenden Walzenpaares und des drehbaren Walzenpaares in eine Offen- und in eine Schließstellung verbringbar sind.

Erfindungsgemäß ist erkannt worden, dass das Vorschalten eines drehbaren Walzenpaares vor die Verarbeitungsmaschine bereits dahingehend eine vorteilhafte Wirkung erzielt, dass die Materialbahn sicher zwischen den Walzen geführt ist und - im Gegensatz zu manueller Korrektur - sich die Verdrehung im Abschnitt zwischen dem drehbaren Walzenpaar und der Verarbeitungsmaschine nicht mehr fortsetzen kann. Weiter ist erkannt worden, dass mit Hilfe von je einem dem drehbaren Walzenpaar vor- und nachgeordnetes feststehenden Walzenpaar an einem Rahmen, an dem auch das drehbare Walzenpaar angeordnet ist, eine Art Schleusenbereich geschaffen wird, in dem Korrekturvorgänge ablaufen können. Dabei sind die feststehenden Walzenpaare jeweils insbesondere im Bereich der jeweiligen Stirnseite des Rahmens angeordnet und wobei das drehbare Walzenpaar längs des Rahmens verfahren wird. Damit die fehlerhafte Stelle an der Materialbahn "gefangen" werden kann, sind die Walzen des ersten und/oder zweiten feststehenden Walzenpaares und des drehbaren Walzenpaares erfindungsgemäß in eine Offen- und in eine Schließstellung verbringbar. Hierdurch wird die Automatisierung des Zuführungsprozesses ermöglicht. Durch die Verfahrbarkeit des drehbaren Walzenpaares und die Erlangung der Offen- und Schließstellung sind Mittel zur Verfügung gestellt, die sicherstellen, dass nicht nur zwischen Walzenpaar und Bearbeitungsmaschine die korrekte Zuführung stattfindet, sondern auch unmittelbar vor dem drehbaren Walzenpaar eine Entdrehung stattfinden kann.

Die Maßnahme, dem drehbaren Walzenpaar je ein feststehendes Walzenpaar vor- und nachzuordnen, schafft zusätzliche Sicherheit, dass Verdrehungen oder falsche Materialbahnanschlüsse nach verschiedenen Verfahrensschritten wirksam vor die erfindungsgemäße Vorrichtung verlagert werden. Außerdem kann noch besser ausgeschlossen werden, dass die Verarbeitungsmaschine überhaupt jemals mit einer fehlerbehafteten Materialbahn beliefert wird, so dass Stillstandzeiten der Verarbeitungsmaschine vermieden werden.

Der Abstand zwischen den Walzenpaaren ist davon abhängig, wie breit die Materialbahn ist, wobei das Verhältnis mindestens bei 1:8 und in der Regel bei 1:10 und wesentlich darüber liegt. Bei einer Materialbahnbreite von 100 mm würde sich ein Mindestabstand von 800 mm zwischen den Walzenpaaren ergeben. Diese Maßangaben stehen in Zusammenhang mit der Eliminierung der ungewollten oder auch gewollten Verdrehungen aus dem Rahmenbereich heraus und deren Ausbreitung innerhalb definierter Abmessungen, die von den Eigenschaften der Materialbahn abhängen.

In konstruktiver Hinsicht könnte das drehbare Walzenpaar an einer vorzugsweise motorisch betriebenen Dreheinrichtung angeordnet sein, die in einem Rahmen gelagert ist. Der Rahmen könnte wiederum auf einem Gestell angeordnet sein, welches einen Abstand zur Entnahmestelle der Materialbahn von mindestens ca. 1000 mm gewährleistet. Dieser Abstand ist erforderlich, um vor dem drehbaren Walzenpaar bzw. vor der gesamten Vorrichtung verbleibenden Verdrehungen Raum zu geben und vor allem, um der Laufruhe förderlich zu sein und die Oszillation infolge Relativgeschwindigkeit zwischen Materialbahn und Materialpack herabzusetzen.

Zur Funktionsweise der erfindungsgemäßen Vorrichtung mit einem dreh- und verfahrbaren Walzenpaar und zwei feststehenden Walzenpaaren ist es erforderlich, dass die Walzen des ersten und/oder zweiten feststehenden Walzenpaares und des drehbaren Walzenpaares in eine Offen- und in eine Schließstellung verbringbar sind. Bei Normalbetrieb, nämlich bei fehlerloser Materialbahn bzw. fehlerloser Zuführung, befinden sich die Walzen des drehbaren Walzenpaares in Schließstellung und das drehbare Walzenpaar ist in etwa mittig zwischen den beiden feststehenden Walzenpaaren angeordnet ist, was im Hinblick auf die Fehlererkennung falsch verbundener Materialbahnenden von Relevanz ist.

Die Walzen der beiden feststehenden Walzenpaare befinden sich bei Normalbetrieb in Schließstellung und könnten als Walzen mit Klemmpunkt ausgebildet sein, wobei so gegeneinander gepresst wird, dass der kontinuierliche Transport der Materialbahn gewährleistet ist. Die Walzen der beiden feststehenden Walzenpaare könnten auch als S-Walzen ausgeführt sein, wobei eine gewisse Klemmwirkung über Friktion erreicht wird.

Damit die erfindungsgemäße Vorrichtung automatisch - ohne die Anwesenheit von Personal - arbeiten kann, könnte dem drehbaren Walzenpaar mindestens eine Erkennungseinrichtung zur Fehlererkennung vorgeordnet sein. Eine Optimierung der Fehlererkennung könnte erreicht werden, wenn eine erste Erkennungseinrichtung dem ersten feststehenden Walzenpaar vorgeordnet ist und eine zweite Erkennungseinrichtung zwischen dem ersten feststehenden Walzenpaar und dem drehbaren Walzenpaar angeordnet ist. Nach der Erkennung eines Fehlers an der Materialbahn oder deren verdrehter Zuführung könnte die Erkennungseinrichtung bewirken, dass sich das drehbare Walzenpaar um den erforderlichen Winkel dreht und dadurch die Korrektur des Fehlers bewirkt. Zweckmäßigerweise erfolgt die Signalgebung von der Erkennungseinrichtung zur Dreheinrichtung berührungslos. Die Signalgebung an eine externe Steuereinrichtung umfasst im wesentlichen zwei Signale, die sich einerseits auf die Materialbahnoberfläche und andererseits auf die Drehrichtung beziehen.

Wenn die Materialbahn eine Verdrehung bzw. einen Twist enthält, könnten sich nach der Erkennung durch die Erkennungseinrichtung und der entsprechenden Signalgebung die Walzen des drehbaren Walzenpaares öffnen und drehbare Walzenpaar könnte den Twist der Materialbahn aus seiner Normalstellung heraus in Richtung des ersten feststehenden Walzenpaares überfahren. In geringem Abstand vom ersten feststehenden Walzenpaar könnten die Walzen des drehbaren Walzenpaares in Schließstellung verbracht werden, so dass sich die Verdrehung bzw. der Twist zwischen dem drehbaren Walzenpaar und dem zweiten feststehenden Walzenpaar befindet. Der Abstand zwischen erstem feststehenden und drehbaren Walzenpaar sollte nicht weniger als 100 mm betragen. Es soll gewährleistet sein, dass das drehbare Walzenpaar auf einem unverdrehten Abschnitt der Materialbahn positioniert ist, um Beschädigungen, Knickungen, Brüche der Materialbahn zu vermeiden.

Sobald das drehbare Walzenpaar seine Schließstellung in der vorbeschriebenen Position eingenommen hat, gelangen die Walzen des ersten feststehenden Walzenpaares in Offenstellung und es findet die Drehung des drehbaren Walzenpaares statt, wobei der Twist der Materialbahn zwischen dem drehbaren Walzenpaar und dem zweiten feststehenden Walzenpaar korrigiert wird. Infolge der Drehung entsteht zwischen dem drehbaren Walzenpaar und dem ersten feststehenden Walzenpaar ein neuer Twist. Da jedoch die Walzen des ersten feststehenden Walzenpaares noch in Offenstellung sind, überspringt der reue Twist der Materialbahn das erste feststehende Walzenpaar in Richtung Entnahmestelle. Auch hier ist der geringe Abstand zwischen erstem feststehenden Walzenpaar und dem drehbaren Walzenpaar von Vorteil, da der neue Twist unter Spannung steht und leichter Richtung Entnahmestelle auswerfbar ist.

Nachdem der neue Twist das erste feststehende Walzenpaar übersprungen hat, gelangen dessen Walzen sofort wieder in Schließstellung, so dass innerhalb der erfindungsgemäßen Vorrichtung ein fehlerfreier Verlauf der Materialbahn zwischen allen Walzenpaaren erreicht ist und das drehbare Walzenpaar wieder in seine Normalstellung verfahren werden kann.

Für den Fall, dass die Materialbahn zwei fehlerhaft verbundene Materialbahnenden enthält, weist die erfindungsgemäße Vorrichtung zwei weitere Bestandteile auf, nämlich eine Schneide- und Verbindeinrichtung und einen Materialbahnspeicher, welche dem drehbaren Walzenpaar nachgeordnet sind. Durch eine externe Steuereinrichtung, welche die Signale der Erkennungseinrichtung verarbeitet, wird eine andere Arbeitsweise der erfindungsgemäßen Vorrichtung aktiviert. Die fehlerhafte Verbindung der Materialbahnenden könnte dazu geführt haben, dass die Materialbahnunterseite an die Materialbahnoberseite anschließt. Wenn also die Materialbahn selbst derart fehlerbehaftet ist, dass die Materialbahnunterseite an die Materialbahnoberseite anschließt, die Zuführung jedoch verdrehungsfrei stattfindet, signalisiert die Erkennungseinrichtung das Stoppen der Materialbahn für ca. 1 bis 3 Sekunden. In dieser Zeit wird die Materialbahn durchschnitten, das drehbare Walzenpaar wird mit der fehlerhaften Materialbahn um 180 ° gedreht, so dass die korrekte Materialbahnoberseite nach oben zeigt und die Materialbahnenden werden in der Schneide- und Verbindeinrichtung miteinander verbundenen. Während des Schneidens, Drehens und Verbindens wird die Verarbeitungsmaschine aus dem Materialbahnspeicher versorgt. Während der Drehung des drehbaren Walzenpaares entsteht zwischen dem ersten feststehenden Walzenpaar und dem drehbaren Walzenpaar ein Twist. Dieser Twist wird dadurch entfernt, dass die Walzen des ersten feststehenden Walzenpaares in Offenstellung gelangen und die dortige Verdrehung bzw. der dortige Twist diese in Richtung Entnahmestelle überspringt. Die Beseitigung der Verdrehung bzw. des Twists zwischen dem ersten feststehenden Walzenpaar und dem drehbaren Walzenpaar kann auch so erfolgen, wie bereits weiter oben erläutert, nämlich dadurch, dass das drehbare Walzenpaar die Walzen öffnet und zum ersten feststehenden Walzenpaar fährt, so dass der unerwünschte Twist überfahren ist und sich zwischen drehbarem und zweiten feststehendem Walzenpaar befindet, dass danach das drehbare Walzenpaar die Walzen verschließt und dreht, und dass dann der zwischen erstem feststehendem Walzenpaar und drehbarem Walzenpaar entstehende, ebenfalls unerwünschte Twist die offenen Walzen des ersten Walzenpaares überspringt, diese danach fest schließen und das drehbare Walzenpaar wieder in seine Normalstellung zurückverfährt. Schlussendlich durchläuft die Materialbahn nach diesen Vorgängen mit der richtigen Materialbahnoberseite die erfindungsgemäße Vorrichtung, um dann korrekt in die Verarbeitungsmaschine einzutreten.

Beim Einwechseln eines neuen Materialpacks zur Entnahmestelle ist ein manueller Verbindungsvorgang der Materialbahnen erforderlich. Dann kann das freie Ende der Materialbahn von Hand enttwistet werden und verdrehungslos mit dem Materialbahnende des neuen Materialpacks verklebt oder vernäht werden.

Als Erkennungseinrichtung könnten eine CCD-Kamera und/oder Lasertechnik und/oder kapazitive Messeinrichtungen und/oder induktive Messeinrichtungen eingesetzt werden.

In konstruktiver Hinsicht könnte das drehbare Walzenpaar bzw. die Dreheinrichtung Bestandteil eines Schlittens sein, welcher am Rahmen verfahren wird. Zum Antrieb der Dreheinrichtung, des Schlittens und der in Offen- und Schließstellung verbringbaren Walzen der Walzenpaare könnten Servomotoren, insbesondere AC Wechselstrom- Servomotoren vorgesehen sein. Die Erkennungseinrichtung könnte Signale und Befehle zur Steuerung der Bewegungsabläufe über SPS oder PC zu den Servomotoren übertragen.

Des weiteren wird die voranstehende Aufgabe im Hinblick auf das Verfahren durch die Merkmale des Patentanspruches 26 gelöst. Danach wird ein Verfahren der in Rede stehenden Art, insbesondere unter Verwendung der gemäß Patentanspruch 1 beschriebenen erfindungsgemäßen Vorrichtung, durchgeführt, dass die Materialbahn mittels eines drehbaren Walzenpaares um 180°, innerhalb eines Abschnittes zwischen mindestens einem feststehenden Walzenpaar und dem drehbaren Walzenpaar korrigierend gedreht wird.

Wie bei der Vorrichtung nach Patentanspruch 1 ist auch hinsichtlich des Verfahrens erkannt worden, dass über eine Drehung mittels Walzenpaar und über eine Art "Schleusenbildung" zwischen einem feststehenden und einem drehbaren Walzenpaar weitgehend ausgeschlossen werden kann, dass eine fehlerhafte Materialbahn oder eine fehlerhaft zugeführte Materialbahn zur Verarbeitungsmaschine gelangt.

Besonders vorteilhaft ist es, wenn der Drehung mittels drehbarem Walzenpaar ein Verfahrensschritt der Fehlererkennung mittels einer Erkennungseinrichtung vorangeht, welche auf das drehbare Walzenpaar oder weitere Walzenpaare einwirkt.

Unter Verwendung der erfindungsgemäßen Vorrichtung mit zwei feststehenden, dem drehbaren Walzenpaar vor- und nachgeschalteten Walzenpaaren könnte das erfindungsgemäße Verfahren im Falle einer unerwünschten Verdrehung bzw. eines unerwünschten Twists folgendermaßen ablaufen:
- Erkennung des Twists
- Befehl zum Öffnen der Walzen des drehbaren Walzenpaares
- Überfahren des Twists durch das drehbare Walzenpaar in Richtung des ersten feststehenden Walzenpaares
- Anhalten des drehbaren Walzenpaares in geringem Abstand von dem ersten feststehenden Walzenpaar
- Schließen der Walzen des drehbaren Walzenpaares mit der Folge, dass sich der Twist zwischen dem drehbaren Walzenpaar und dem zweiten feststehenden Walzenpaar befindet
- Öffnen der Walzen des ersten feststehenden Walzenpaares
- Drehung des drehbaren Walzenpaares mit der ersten Folge, dass der Twist zwischen dem drehbaren Walzenpaar und dem zweiten feststehenden Walzenpaar "enttwistet" bzw. korrigiert wird und mit der zweiten Folge, dass ein neuer Twist zwischen dem ersten feststehenden Walzenpaar mit noch offenen Walzen und dem drehbaren Walzenpaar entsteht
- Beseitigen des neuen Twists zwischen dem ersten feststehenden Walzenpaar mit noch offenen Walzen und dem drehbaren Walzenpaar
- Überspringen des ersten feststehenden Walzenpaares mit noch offenen Walzen durch den Twist in Richtung Entnahmestelle
- Schließen der Walzen des ersten feststehenden Walzenpaares
- Verfahren des drehbaren Walzenpaares in Richtung zweites feststehendes Walzenpaar, in seine Normalstellung

Würde es sich um eine Materialbahn mit zwei fehlerhaft verbundenen Materialbahnenden handeln, wobei die Materialbahnunterseite an die Materialbahnoberseite anschließt, die in der erfindungsgemäßen Vorrichtung mit zwei zusätzlichen feststehenden Walzenpaaren, einer Schneid- und Verbindeinrichtung und einem Materialbahnspeicher korrigiert wird, so würden folgende Verfahrensschritte ablaufen:
- Erkennung der fehlerhaften Verbindungsstelle, wobei die Materialbahnober- und - unterseite vertauscht worden sind
- Stoppen der Materialbahn für ca. 1 bis 3 Sekunden
- Belieferung der Verarbeitungsmaschine aus dem Materialbahnspeicher heraus, solange die Korrektur läuft
- Schneiden der Materialbahn, Verbleib eines Endes im drehbaren Walzenpaar, Verbleib des anderen Endes in der Schneid- und Verbindeinrichtung
- Drehen des drehbaren Walzenpaares, Entstehen eines Twists im Abschnitt zwischen erstem feststehenden Walzenpaar und drehbarem Walzenpaar
- Verbinden des korrigierten Materialbahnendes mit dem in der Schneid- und Verbindeinrichtung befindlichen Materialbahnen
- Weitertransportieren der Materialbahn zum Materialbahnspeicher bzw. zur Verarbeitungsmaschine
- Beseitigen des neuen Twists zwischen dem ersten feststehenden Walzenpaar und dem drehbaren Walzenpaar entsprechend der Twistentfernung
- Befehl zum Öffnen der Walzen des drehbaren Walzenpaares
- Überfahren des Twists durch das drehbare Walzenpaar in Richtung des ersten feststehenden Walzenpaares
- Anhalten des drehbaren Walzenpaares in geringem Abstand von dem ersten feststehenden Walzenpaar
- Schließen der Walzen des drehbaren Walzenpaares mit der Folge, dass sich der Twist zwischen dem drehbaren Walzenpaar und dem zweiten feststehenden Walzenpaar befindet
- Öffnen der Walzen des ersten feststehenden Walzenpaares
- Drehung des drehbaren Walzenpaares mit der ersten Folge, dass der Twist zwischen dem drehbaren Walzenpaar und dem zweiten feststehenden Walzenpaar "enttwistet" bzw. korrigiert wird und mit der zweiten Folge, dass ein neuer Twist zwischen dem ersten feststehenden Walzenpaar mit noch offenen Walzen und dem drehbaren Walzenpaar entsteht
- Beseitigen des neuen Twists zwischen dem ersten feststehenden Walzenpaar und dem drehbaren Walzenpaar
- Öffnen der Walzen des ersten feststehenden Walzenpaares
- Überspringen des ersten feststehenden Walzenpaares mit offenen Walzen durch den Twist in Richtung Entnahmestelle
- Schließen der Walzen des ersten feststehenden Walzenpaares
- Verfahren des drehbaren Walzenpaares in Richtung zweites feststehendes Walzenpaar, in seine Normalstellung.

Die Verfahrensschritte sind nicht auf die beiden voranstehend beschriebenen Ausführungsbeispiele beschränkt. Bspw. könnten Fehlerüberlagerungen auftreten, nämlich fehlerhafte Verbindung der Materialbahnenden gleichzeitig mit dem Auftreten einer Verdrehung bzw. eines Twistes. Dann ist die erfindungsgemäße Vorrichtung anders zu steuern. Für verschiedene Anwendungsfälle können angepasste Software-Programme erstellt werden. Insbesondere können - je nach Fehlerbild - mehrere Drehungen um unterschiedliche Winkel erforderlich sein. Außerdem ist eine Verwendung der erfindungsgemäßen Vorrichtung als reine Materialbahn-Umlenkeinrichtung zur Umlenkung der Materialbahn in beliebigen Winkeln möglich.

Im Hinblick auf weitere vorteilhafte Ausgestaltungen des erfindungsgemäßen Verfahrens wird auf die allgemeine Beschreibung der erfindungsgemäßen Vorrichtung nebst den dortigen Ausführungsbeispielen verwiesen, zumal dort Merkmale erläutert sind, die für das Verfahren auch relevant sind.

Zusammenfassend wird ausgeführt, dass mit der erfindungsgemäßen Vorrichtung und dem erfindungsgemäßen Verfahren die Zuführung fehlerhafter Materialbahnen, wobei die Materialbahnunterseite fehlerhaft nach oben weist, in die Verarbeitungsmaschine ausgeschlossen werden kann und eine Fehlerkorrektur bei laufendem Betrieb der Verarbeitungsmaschine und zwar ohne Personal ermöglicht wird.

Es gibt nun verschiedene Möglichkeiten, die Lehre der vorliegenden Erfindung in vorteilhafter Weise auszugestalten und weiterzubilden. Dazu ist einerseits auf die den Patentansprüchen 1 und 26 nachgeordneten Ansprüche, andererseits auf die nachfolgende Erläuterung zweier Ausführungsbeispiele der Erfindung anhand der Zeichnung zu verweisen. In Verbindung mit der Erläuterung der beiden Ausführungsbeispiele der Erfindung anhand der Zeichnung werden im allgemeinen bevorzugte Ausgestaltungen und Weiterbildungen der Lehre erläutert. In der Zeichnung zeigen
- Fig. 1: in schematischer Darstellung, eine Seitenansicht eines ersten Ausführungsbeispiels der erfindungsgemäßen Vorrichtung,
- Fig. 2: in schematischer Darstellung, eine Perspektivansicht des Gegenstandes aus Fig. 1 und
- Fig. 3: in schematischer Darstellung, eine Seitenansicht eines zweiten Ausführungsbeispiels der erfindungsgemäßen Vorrichtung mit zusätzlichen Bau teilen nämlich Schneid- und Verbindeinrichtung und Materialbahnspeicher.

Die Fig. 1 bis 3 zeigen zwei bevorzugte Ausführungsbeispiele einer erfindungsgemäßen Vorrichtung zur Korrektur einer zur Verarbeitungsmaschine V geführten flexiblen Materialbahn 1, welche fehlerbehaftet ist oder fehlerhaft zugeführt ist. Die Vorrichtung umfasst ein drehbaren Walzenpaar 2, welches eine korrigierende Drehung der Materialbahn 1 um deren Längsachse bewirkt.

Das drehbare Walzenpaar 2 ist an einer Dreheinrichtung 3 befestigt, welche an einem Rahmen 4 angeordnet ist. Der Rahmen 4 ist auf einem Gestell 5 fixiert ist, welches einen Abstand des Rahmens 4 zur Entnahmestelle 6 der Materialbahn 1 von mindestens ca. 1000 mm gewährleistet.

Dem drehbaren Walzenpaar 2 ist je ein feststehendes Walzenpaar 7, 8 vor- und nachgeordnet, die jeweils im Bereich der Stirnseiten des Rahmens 4 angeordnet sind. Mittels eines Schlittens 9 ist das drehbare Walzenpaar 2 längs des Rahmens 4 verfahrbar. In Fig. 1 beträgt der Abstand zwischen dem ersten feststehenden Walzenpaar 7 und dem drehbaren Walzenpaar 2 aufgrund baulicher Erfordernisse ca. 2900 mm.

Die Walzen des ersten und zweiten feststehenden Walzenpaares 7, 8 und des drehbaren Walzenpaares 2 können in eine Offen- und in eine Schließstellung verbracht werden, was zur Arbeitsweise des hier geschilderten Ausführungsbeispiels der erfindungsgemäßen Vorrichtung auch erforderlich ist. Bei Normalbetrieb, nämlich bei fehlerloser Materialbahn 1 bzw. fehlerloser Zuführung der Materialbahn 1 befinden sich die Walzen aller Walzenpaare 2, 7, 8 in Schließstellung. Zum Öffnen und Schließen der Walzenpaare 2, 7, 8 sind unabhängig ansteuerbare Antriebselemente 10 in Form von Servomotoren vorgesehen. Das für das drehbare Walzenpaar 2 vorgesehene Antriebselement 10 dient dem Verfahren des Schlittens 9 und dem Antrieb der Walzen, um die Materialbahn 1 fortzubewegen. Die beiden für die feststehenden Walzenpaare 7, 8 vorgesehenen Antriebselemente 10 treiben die Walzen an, um die Materialbahn 1 fortzubewegen. Das Öffnen und Schließen der Walzenpaare 2, 7, ggf. 8 erfolgt pneumatisch.

Das vorliegende Ausführungsbeispiel der erfindungsgemäßen Vorrichtung sieht vor, dass zur Erkennung einer fehlerhaften Materialbahn 1 und/oder einer fehlerhaften Zuführung eine erste Erkennungseinrichtung 11 dem ersten feststehenden Walzenpaar 7 und eine zweite Erkennungseinrichtung 12 dem drehbaren Walzenpaar 2 unmittelbar vorgeordnet ist.

Wesentliches Element der Erfindung ist die Drehung des drehbaren Walzenpaares 2. Die Erkennungseinrichtung 11, 12 gibt nach der Erkennung eines Fehlers an der Materialbahn 1 und/oder einer fehlerhaften Zuführung der Materialbahn 1 ein Signal an das drehbare Walzenpaar 2, was im Zusammenhang mit einigen anderen Arbeitsschritten zur Korrektur des Fehlers führt.

### Beispielhaft werden zwei Anwendungsfälle der Vorrichtung erläutert:

### A

Die Materialbahn 1 enthält eine Verdrehung bzw. einen Twist, wobei die Materialbahnunterseite fehlerhaft nach oben weist.

Es kommt zur Erkennung des Twists im Abschnitt V2 zwischen dem ersten feststehenden Walzenpaar 7 und dem drehbaren Walzenpaar 2. Die Walzen des drehbaren Walzenpaares 2 öffnen und das drehbare Walzenpaar 2 überfährt den Twist der Materialbahn 1 in Richtung des ersten feststehenden Walzenpaares 7.

Nach dem Überfahren kommt das drehbare Walzenpaar 2 ca. 100 mm vor dem ersten feststehenden Walzenpaar 7 zum Stillstand und schließt die Walzen. Der Twist befindet sich nun zwischen dem drehbaren Walzenpaar 2 und dem zweiten feststehenden Walzenpaar 8. Die Walzen des ersten feststehenden Walzenpaares 7 gelangen in Offenstellung und es findet die Drehung des drehbaren Walzenpaares 2 statt. Dabei wird der Twist der Materialbahn 1 zwischen dem drehbaren Walzenpaar 2 und dem zweiten feststehenden Walzenpaar 8, im Abschnitt N2 korrigiert bzw. enttwistet oder entdreht. Während in Abschnitt N2 die Entdrehung der Materialbahn 1 stattfindet, kommt es in Abschnitt V2 zu einer neuen Verdrehung. Dieser Twist entsteht innerhalb des ca. 100 mm-Abstandes zwischen dem ersten feststehenden Walzenpaar 7 und dem drehbaren Walzenpaar 2 und überspringt das erste feststehende Walzenpaar 7 in Richtung Entnahmestelle 6, wonach dessen Walzen sofort wieder in Schließstellung gelangen. Hierdurch wird ein fehlerfreier Verlauf der Materialbahn 1 zwischen allen Walzenpaaren 2, 7, 8 erreicht. Das drehbare Walzenpaar 2 kann nun wieder in seine Normalstellung verfahren, was ebenfalls durch Signale ausgelöst wird. Wenn der nächste Materialpack 13 in die Entnahmestelle 6 eingewechselt wird und die Verbindung zum Materialbahnende des vorhergehenden Materialpacks hergestellt wird, können die vor der Vorrichtung befindlichen Twists manuell entfernt werden, bevor verbunden wird.

### B

Die Materialbahn 1 enthält zwei fehlerhaft verbundene Materialbahnenden, wobei die Materialbahnunterseite fehlerhaft an die Materialbahnoberseite anschließt. Für diesen Fall ist die erfindungsgemäße Vorrichtung gemäß dem zweiten, in Fig. 3 gezeigten Ausführungsbeispiel mit einer Schneid- und Verbindeinrichtung 16 sowie einem Materialbahnspeicher 17 ausgestattet, die dem drehbaren Walzenpaar 2 nachgeordnet sind. Die Schneid- und Verbindeinrichtung 16 ist zwischen dem zweiten feststehenden Walzenpaar 8 und dem drehbaren Walzenpaar 2 angeordnet. Der Materialbahnspeicher 17 ist zwischen dem zweiten feststehenden Walzenpaar 8 und der Verarbeitungsmaschine V angeordnet und umfasst drei nicht näher bezeichnete feste obere Walzen und zwei ebenfalls nicht näher bezeichnete lose hängende untere Walzen, so dass die Materialbahn 1 Schlaufen bildet.

Es kommt zur Erkennung der fehlerhaften Verbindung bzw. Materialbahnoberseite im Abschnitt V2 zwischen dem ersten feststehenden Walzenpaar 7 und dem drehbaren Walzenpaar 2 durch die Erkennungseinrichtungen 11, 12, welche durch Signale zu einer nicht dargestellten externen, die Antriebselemente 10 und den Servomotor 15 ansteuernde Steuereinrichtung bewirken, dass die Materialbahn 1 für ca. 1 bis 3 Sekunden stoppt. Währenddessen wird die Materialbahn 1 in der Schneid- und Verbindeinrichtung 16 im Bereich der Verbindungsstelle geschnitten und die Verarbeitungsmaschine V aus dem Materialbahnspeicher 17 mit der Materialbahn 1 beliefert.

Nach dem Schnitt werden die Materialbahnenden zum einen in dem drehbaren Walzenpaar 2, zum anderen in der Schneid- und Verbindeinrichtung 16 gehalten. Das drehbare Walzenpaar 2 dreht nun um 180°, wobei die Materialbahn 1 im Abschnitt N2 nunmehr mit der richtigen Materialbahnoberseite vorliegt und wobei zwischen dem ersten feststehenden Walzenpaar 7 und dem drehbaren Walzenpaar 2, in Abschnitt V2 ein Twist entsteht.

Nach der Drehung werden die Materialbahnenden in der Schneid- und Verbindeinrichtung 16 verbunden und die Materialbahn 1 wird zur Verarbeitungsmaschine V bzw. zum Materialbahnspeicher 17 weitertransportiert wird. Der zwischen dem ersten feststehenden Walzenpaar 7 und dem drehbaren Walzenpaar 2, im Abschnitt V2, befindliche Twist wird dadurch entfernt, dass die Walzen des ersten feststehenden Walzenpaares 7 in Offenstellung gelangen und von dem dortigen Twist übersprungen werden. Konkret erfolgt die Twistentfernung wie in Fall A, indem die Walzen des drehbaren Walzenpaares 2 öffnen und das drehbare Walzenpaar 2 den Twist der Materialbahn 1 im Abschnitt V2 in Richtung des ersten feststehenden Walzenpaares 7 überfährt. Nach dem Überfahren kommt das drehbare Walzenpaar 2 ca. 100 mm vor dem ersten feststehenden Walzenpaar 7 zum Stillstand und schließt die Walzen. Der Twist befindet sich nun zwischen dem drehbaren Walzenpaar 2 und dem zweiten feststehenden Walzenpaar 8. Die Walzen des ersten feststehenden Walzenpaares 7 gelangen in Offenstellung und es findet die Drehung des drehbaren Walzenpaares 2 um 180° statt. Dabei wird der Twist der Materialbahn 1 zwischen dem drehbaren Walzenpaar 2 und dem zweiten feststehenden Walzenpaar 8, im Abschnitt N2 korrigiert bzw. enttwistet oder entdreht. Hierbei ist selbstverständlich die richtige Drehrichtung zu wählen, damit die richtige Materialbahnoberseite in die richtige Position gelangt.

Während in Abschnitt N2 die Entdrehung der Materialbahn 1 stattfindet, kommt es in Abschnitt V2 zu einer neuen Verdrehung. Dieser Twist entsteht innerhalb des ca. 100 mm-Abstandes zwischen dem ersten feststehenden Walzenpaar 7 und dem drehbaren Walzenpaar 2 und überspringt das erste feststehende Walzenpaar 7 in Richtung Entnahmestelle 6, wonach dessen Walzen sofort wieder in Schließstellung gelangen. Hierdurch wird ein fehlerfreier Verlauf der Materialbahn 1 zwischen allen Walzenpaaren 2, 7, 8 erreicht. Das drehbare Walzenpaar 2 kann nun wieder in Richtung zweites feststehendes Walzenpaar 8, in seine Normalstellung, verfahren, was ebenfalls durch Signale ausgelöst wird.

Bei beiden Fällen A, B sind die Walzen des zweiten feststehenden Walzenpaares 8 stets geschlossen.

Die Erkennungseinrichtungen 11 und 12 liegen im vorliegenden Ausführungsbeispiel als CCD-Kameras vor. Zum Antrieb der Dreheinrichtung 3, des Schlittens 9 und der in Offen- und Schließstellung verbringbaren Walzen der Walzenpaare 2, 7, 8 AC-Servomotoren 10 vorgesehen sind. Die Erkennungseinrichtungen 11, 12 übertragen Signale und Befehle zur Steuerung der Bewegungsabläufe über SPS zu den Servomotoren 10.

Die Entnahmestelle 6 enthält einen Materialpack 13, von wo aus die Materialbahn 1 über eine Umlenkrolle 14 zur erfindungsgemäßen Vorrichtung gelangt.

Hinsichtlich weiterer, in den Figuren nicht gezeigter Merkmale wird auf den allgemeinen Teil der Beschreibung verwiesen. Abschließend sei darauf hingewiesen, dass die erfindungsgemäße Lehre nicht auf die voranstehend erörterten Ausführungsbeispiele eingeschränkt ist. Vielmehr sind die unterschiedlichsten Arbeitsweisen der Vorrichtung und konstruktive Abwandlungen möglich.

### Bezugszeichenliste

- 1: Materialbahn
- 2: drehbares Walzenpaar
- 3: Dreheinrichtung
- 4: Rahmen
- 5: Gestell
- 6: Entnahmestelle
- 7: erstes feststehendes Walzenpaar
- 8: zweites feststehendes Walzenpaar
- 9: Schlitten für 2, 3
- 10: Antriebselemente bzw. Servomotoren für die Walzen
- 11: erste Erkennungseinrichtung
- 12: zweite Erkennungseinrichtung
- 13: Materialpack
- 14: Umlenkrolle
- 15: Servomotor für die Dreheinrichtung
- 16: Schneid- und Verbindeinrichtung
- 17: Materialbahnlager

- V: Verarbeitungsmaschine
- V2: Abschnitt 7 - 2
- N2: Abschnitt 2 - 8

## Patentansprüche

1. Vorrichtung zur Korrektur einer zur Verarbeitungsmaschine geführten flexiblen Materialbahn (1), wobei die Materialbahnunterseite infolge entgegengesetzt verbundener Materialbahnenden oder infolge Verdrehung fehlerhaft nach oben weist,
mit einem drehbaren Walzenpaar (2), welches an einer Dreheinrichtung (3) an einem Rahmen (4) angeordnet ist und eine korrigierende Drehung der Materialbahn (1) um deren Längsachse um 180° derart bewirkt, dass die Materialbahnunterseite wieder korrekt nach unten weist,
mit je einem dem drehbaren Walzenpaar (2) vor- und nachgeordneten feststehenden Walzenpaar (7, 8), das jeweils insbesondere im Bereich der jeweiligen Stirnseite des Rahmens (4) angeordnet ist, wobei das drehbare Walzenpaar (2) längs des Rahmens (4) verfahrbar ist und wobei die Walzen des ersten und/oder zweiten feststehenden Walzenpaares (7, 8) und des drehbaren Walzenpaares (2) in eine Offen- und in eine Schließstellung verbringbar sind.

2. Vorrichtung nach Anspruch 1, **dadurch gekennzeichnet, dass** der Rahmen (4) auf einem Gestell (5) fixiert ist, welches einen Abstand des Rahmens (4) zur Entnahmestelle (6) der Materialbahn (1) von ca. 1000 mm gewährleistet.

3. Vorrichtung nach Anspruch 1 oder 2, **dadurch gekennzeichnet, dass** sich die Walzen des drehbaren Walzenpaares (2) bei Normalbetrieb (fehlerlose Materialbahn bzw. fehlerlose Zuführung) in Schließstellung befinden.

4. Vorrichtung nach einem der Ansprüche 1 bis 3, **dadurch gekennzeichnet, dass** das drehbare Walzenpaar (2) in etwa mittig zwischen den beiden feststehenden Walzenpaaren (7, 8) positioniert ist.

5. Vorrichtung nach einem der Ansprüche 1 bis 4, **dadurch gekennzeichnet, dass** sich die Walzen der beiden feststehenden Walzenpaare (7, 8) bei Normalbetrieb (fehlerlose Materialbahn bzw. fehlerlose Zuführung) in Schließstellung befinden.

6. Vorrichtung nach einem der Ansprüche 1 bis 5, **dadurch gekennzeichnet, dass** dem drehbaren Walzenpaar (2) mindestens eine Erkennungseinrichtung (11, 12) zur Erkennung einer fehlerhaften Materialbahn und/oder einer fehlerhaften Zuführung vorgeordnet ist.

7. Vorrichtung nach Anspruch 6, **dadurch gekennzeichnet, dass** eine erste Erkennungseinrichtung (11) dem ersten feststehenden Walzenpaar (2) vorgeordnet ist und dass eine zweite Erkennungseinrichtung (12) zwischen dem ersten feststehenden Walzenpaar (7) und dem drehbaren Walzenpaar (2) angeordnet ist.

8. Vorrichtung nach Anspruch 6 oder 7, **dadurch gekennzeichnet, dass** die Erkennungseinrichtung (11, 12) nach der Erkennung eines Fehlers an der Materialbahn (1) und/oder einer fehlerhaften Zuführung der Materialbahn (1) insbesondere über Signalgebung bewirkt, dass sich das drehbare Walzenpaar (2) dreht, was zur Korrektur des Fehlers führt.

9. Vorrichtung nach einem der Ansprüche 6 bis 8, **dadurch gekennzeichnet, dass** die Materialbahn (1) eine Verdrehung bzw. einen Twist enthält.

10. Vorrichtung nach Anspruch 9, **dadurch gekennzeichnet, dass** die Erkennungseinrichtung (11, 12) nach der Erkennung des Twistes an der Materialbahn (1) bewirkt, dass sich die Walzen des drehbaren Walzenpaares (2) öffnen, dass das drehbare Walzenpaar (2) den Twist der Materialbahn (1) in Richtung des ersten feststehenden Walzenpaares (7) überfährt, dort gering, insbesondere ca. 100 mm, vom ersten feststehenden Walzenpaar (7) beabstandet seine Walzen in Schließstellung verbringt, so dass sich der Twist zwischen dem drehbaren Walzenpaar (2) und dem zweiten feststehenden Walzenpaar (8) befindet.

11. Vorrichtung nach Anspruch 10, **dadurch gekennzeichnet, dass** die Walzen des ersten feststehenden Walzenpaares (7) in Offenstellung gelangen, sobald das drehbare Walzenpaar (2) davon gering beabstandet seine Schließstellung eingenommen hat und dass die Drehung des drehbaren Walzenpaares (2) um 180 °stattfindet, wobei der Twist der Materialbahn (1) zwischen dem drehbaren Walzenpaar (2) und dem zweiten feststehenden Walzenpaar (8) korrigiert wird.

12. Vorrichtung nach Anspruch 11, **dadurch gekennzeichnet, dass** der infolge Drehung des drehbaren Walzenpaares (2) zwischen dem ersten feststehenden Walzenpaar (7) mit noch offenen Walzen und dem drehbaren Walzenpaar (2) entstehende neue Twist der Materialbahn (1) das erste feststehende Walzenpaar (7) in Richtung Entnahmestelle (6) überspringt, dessen Walzen danach sofort wieder in Schließstellung gelangen, so dass ein fehlerfreier Verlauf der Materialbahn zwischen allen Walzenpaaren (2, 7, 8) erreicht ist und das drehbare Walzenpaar (2) wieder in seine Normalstellung verfahrbar ist.

13. Vorrichtung nach einem der Ansprüche 10 bis 12, **dadurch gekennzeichnet, dass** die Materialbahn (1) zwei fehlerhaft verbundene Materialbahnenden enthält, insbesondere derart, dass die Materialbahnunterseite an die Materialbahnoberseite anschließt.

14. Vorrichtung nach Anspruch 13, **dadurch gekennzeichnet, dass** dem drehbaren Walzenpaar (2) eine Schneid- und Verbindeinrichtung (16) sowie ein Materialbahnspeicher (17) nachgeordnet sind.

15. Vorrichtung nach Anspruch 14, **dadurch gekennzeichnet, dass** die Schneid- und Verbindeinrichtung (16) zwischen dem zweiten feststehenden Walzenpaar (8) und dem drehbaren Walzenpaar (2) angeordnet ist.

16. Vorrichtung nach Anspruch 14 oder 15, **dadurch gekennzeichnet, dass** Materialbahnspeicher (17) zwischen dem zweiten feststehenden Walzenpaar (8) und der Verarbeitungsmaschine (V) angeordnet ist.

17. Vorrichtung nach einem der Ansprüche 14 bis 16, **dadurch gekennzeichnet, dass** die Erkennungseinrichtung (11, 12) nach der Erkennung der fehlerhaften Verbindung der Materialbahnenden der Materialbahn (1) bewirkt, dass die Materialbahn (1) für ca. 1 bis 3 Sekunden stoppt, während die Verarbeitungsmaschine (V) aus dem Materialbahnspeicher (17) beliefert ist und die Materialbahn (1) in der Schneid- und Verbindeinrichtung (16), vorzugsweise im Bereich der Verbindungsstelle oder vor der Verbindungsstelle, geschnitten wird.

18. Vorrichtung nach Anspruch 17, **dadurch gekennzeichnet, dass** die Materialbahnenden zum einen in dem drehbaren Walzenpaar (2), zum anderen in der Schneid- und Verbindeinrichtung (16) gehalten sind.

19. Vorrichtung nach Anspruch 18, **dadurch gekennzeichnet, dass** sich das drehbare Walzenpaar um 180° dreht, wobei zwischen dem ersten feststehenden Walzenpaar (7) und dem drehbaren Walzenpaar (2), in Abschnitt (V2) ein Twist entsteht und die Materialbahn (1) im Abschnitt (N2) nunmehr mit der richtigen Materialbahnoberseite vorliegt.

20. Vorrichtung nach Anspruch 18, **dadurch gekennzeichnet, dass** die Materialbahnenden in der Schneid- und Verbindeinrichtung (16) verbunden werden und die Materialbahn (1) zur Verarbeitungsmaschine (V) bzw. zum Materialspeicher (17) weitertransportiert wird.

21. Vorrichtung nach Anspruch 20, **dadurch gekennzeichnet, dass** der zwischen dem ersten feststehenden Walzenpaar (7) und dem drehbaren Walzenpaar (2), im Abschnitt (V2), befindliche Twist **dadurch** entfernt wird, dass die Walzen des ersten feststehenden Walzenpaares (7) in Offenstellung gelangen und von dem dortigen Twist übersprungen werden.

22. Vorrichtung nach einem der Ansprüche 6 bis 21, **dadurch gekennzeichnet, dass** die Erkennungseinrichtung (11, 12) eine CCD-Kamera und/oder Lasertechnik und/oder kapazitive Messeinrichtungen und/oder induktive Messeinrichtungen umfasst.

23. Vorrichtung nach einem der Ansprüche 1 bis 22, **dadurch gekennzeichnet, dass** das drehbare Walzenpaar (2) bzw. die Dreheinrichtung (3) Bestandteil eines Schlittens (9) ist, welcher am Rahmen (4) verfahrbar ist.

24. Vorrichtung nach einem der Ansprüche 1 bis 23, **dadurch gekennzeichnet, dass** zum Antrieb der Dreheinrichtung (3), des Schlittens (9) und der in Offen- und Schließstellung verbringbaren Walzen der Walzenpaare (2, 7, 8) Servomotoren (10, 15), insbesondere AC-Servomotoren, vorgesehen sind.

25. Vorrichtung nach Anspruch 24, **dadurch gekennzeichnet, dass** die Erkennungseinrichtung (11, 12) Signale und Befehle zur Steuerung der Bewegungsabläufe über SPS oder PC zu den Servomotoren (10, 15) überträgt.

26. Verfahren zur Korrektur einer zur Verarbeitungsmaschine geführten flexiblen Materialbahn (1), wobei die Materialbahnunterseite infolge entgegengesetzt verbundener Materialbahnenden oder infolge Verdrehung fehlerhaft nach oben weist, wobei mindestens eine Drehung der Materialbahn (1) um ihre Längsachse derart vorgenommen wird, dass durch die Drehung die richtige Materialbahnoberseite zur Verarbeitungsmaschine gelangt,
**dadurch gekennzeichnet,**
**dass** die Materialbahn (1) mittels eines drehbaren Walzenpaares (2) um 180°, innerhalb eines Abschnittes (V2, N2) zwischen mindestens einem feststehenden Walzenpaar(7, 8) und dem drehbaren Walzenpaar (2) korrigierend gedreht wird.

27. Verfahren nach Anspruch 26, **dadurch gekennzeichnet, dass** der Fehler der Materialbahn (1) erkannt wird und je nach erkanntem Fehler Befehle an die Walzenpaare (2, 7, 8) ausgegeben werden.

28. Verfahren nach Anspruch 27, wobei die Materialbahn einen unerwünschten Twist enthält, **dadurch gekennzeichnet, dass** sich nach der Erkennung des Twistes an der Materialbahn (1) die Walzen des drehbaren Walzenpaares (2) öffnen.

29. Verfahren nach Anspruch 28, **dadurch gekennzeichnet, dass** das drehbare Walzenpaar (2) den Twist der Materialbahn (1) in Richtung des ersten feststehenden Walzenpaares (7) überfährt und dort gering vom ersten feststehenden Walzenpaar (7) beabstandet seine Walzen in Schließstellung verbracht werden, so dass sich der Twist zwischen dem drehbaren Walzenpaar (2) und dem zweiten feststehenden Walzenpaar (8) befindet.

30. Verfahren nach Anspruch 29, **dadurch gekennzeichnet, dass** nach Erlangung der Schließstellung durch das benachbart zum ersten feststehenden Walzenpaar (7) angeordnete drehbare Walzenpaar (2) die Walzen des ersten feststehenden Walzenpaares (7) in Offenstellung gelangen und dass dann die Drehung des drehbaren Walzenpaares (2) stattfindet, wobei der Twist der Materialbahn (1) zwischen dem drehbaren Walzenpaar (2) und dem zweiten feststehenden Walzenpaar (8) korrigiert wird.

31. Verfahren nach Anspruch 30, **dadurch gekennzeichnet, dass** nach der Drehung des drehbaren Walzenpaares (2) ein neuer Twist zwischen dem ersten feststehenden Walzenpaar (7) mit noch offenen Walzen und dem drehbaren Walzenpaar (2) entsteht, welcher **dadurch** beseitigt wird, dass der neue Twist der Materialbahn (1) das erste feststehende Walzenpaar (7) in Richtung Entnahmestelle (6) überspringt und dass die Walzen des ersten feststehenden Walzenpaares (7) danach sofort wieder in Schließstellung gelangen, so dass ein fehlerfreier Verlauf der Materialbahn zwischen allen Walzenpaaren (2, 7, 8) erreicht ist und das drehbare Walzenpaar (2) wieder in Richtung zweites feststehendes Walzenpaar (8), in seine Normalstellung, fährt.

32. Verfahren nach Anspruch 27, wobei die Materialbahn zwei fehlerhaft verbundene Materialbahnenden enthält, insbesondere derart, dass die Materialbahnunterseite an die Materialbahnoberseite anschließt, **dadurch gekennzeichnet,**
**dass** die Materialbahn (1) nach der Erkennung der fehlerhaften Verbindung der Materialbahnenden für 1 bis 3 Sekunden gestoppt wird,
**dass** die Materialbahn (1) durchschnitten wird,
**dass** drehbare Walzenpaar (2) mit der fehlerhaften Materialbahn (1) um 180° dreht,
**dass** die Materialbahnenden korrekt verbunden werden,
**dass** währenddessen die Verarbeitungsmaschine (V) aus einem Materialbahnspeicher (17) mit Materialbahn (1) beliefert wird,
**dass** nach der Verbindung der Materialbahnenden die Materialbahn (1) zur Verarbeitungsmaschine (V) bzw. zum Materialbahnspeicher (17) weitertransportiert wird.

33. Verfahren nach Anspruch 32, **dadurch gekennzeichnet, dass** durch die Drehung des drehbaren Walzenpaares (2) ein Twist zwischen dem ersten feststehenden Walzenpaar (7) und dem drehbare Walzenpaar (2), im Abschnitt (V2), entsteht, der **dadurch** entfernt wird, dass das drehbare Walzenpaar (2) seine Walzen öffnet und in Richtung des Walzenpaares (7) überfährt und dort gering vom ersten feststehenden Walzenpaar (7) beanstandet seine Walzen in Schließstellung verbracht werden, so dass sich der Twist nunmehr in Abschnitt (N2) befindet.

34. Verfahren nach Anspruch 33, **dadurch gekennzeichnet, dass** nach Erlangung der Schließstellung durch das benachbart zum ersten feststehenden Walzenpaar (7) angeordnete drehbare Walzenpaar (2) die Walzen des ersten feststehenden Walzenpaares (7) in Offenstellung gelangen und dass dann die zweite Drehung des drehbaren Walzenpaares (2) um 180° so stattfindet, dass der Twist der Materialbahn (1) in Abschnitt (N2) korrigiert wird, wonach dann die jeweils richtige Materialbahnoberfläche nach oben bzw. unten weist.

35. Verfahren nach Anspruch 34, **dadurch gekennzeichnet, dass** nach der zweiten Drehung des drehbaren Walzenpaares (2) ein neuer Twist in Abschnitt (V2) entsteht, welcher **dadurch** beseitigt wird, dass die Walzen des ersten feststehenden Walzenpaares (7) geöffnet werden und der neue Twist der Materialbahn (1) das erste feststehende Walzenpaar (7) in Richtung Entnahmestelle (6) überspringt, wonach die Walzen des ersten feststehenden Walzenpaares (7) sofort wieder in Schließstellung gelangen, so dass ein fehlerfreier Verlauf der Materialbahn zwischen allen Walzenpaaren (2, 7, 8) erreicht ist und das drehbare Walzenpaar (2) wieder in Richtung zweites feststehendes Walzenpaar (8), in seine Normalstellung, fährt.

## Claims

1. A device for correcting a flexible material web (1) that is guided to a processing machine, wherein the underside of the material web incorrectly points upward due to wrongly connected web ends or due to twisting,
with a rotatable pair of cylinders (2) that is arranged on a rotating device (3) fixed on a frame (4) and causes the material web (1) to be turned by 180° about its longitudinal axis such that the underside of the material web once again correctly point downward, and
with stationary pairs of cylinders (7, 8) that are respectively arranged upstream and downstream of the rotatable pair of cylinders (2), particularly in the region of the respective face sides of the frame (4), wherein the rotatable pair of cylinders (2) can be displaced along the frame (4), and wherein the cylinders of the first and/or the second stationary pair of cylinders (7, 8) and of the rotatable pair of cylinders (2) can be moved into an open position and a closed position.

2. The device according to Claim 1, **characterized in that** the frame (4) is fixed on a stand (5) that ensures a distance of approximately 1000 mm between the frame (4) and the removal station (6) of the material web (1).

3. The device according to Claim 1 or 2, **characterized in that** the cylinders of the rotatable pair of cylinders (2) are situated in the closed position in the normal operating mode (flawless material web or correctly positioned supply, respectively).

4. The device according to one of Claims 1-3, **characterized in that** the rotatable pair of cylinders (2) is positioned approximately in the center between the two stationary pairs of cylinders (7, 8).

5. The device according to one of Claims 1-4, **characterized in that** the cylinders of both stationary pairs of cylinders (7, 8) are situated in the closed position in the normal operating mode (flawless material web or correctly positioned supply, respectively).

6. The device according to one of Claims 1-5, **characterized in that** at least one detection device (11, 12) for detecting a flawed material web and/or the incorrectly positioned supply thereof is arranged upstream of the rotatable pair of cylinders (2).

7. The device according to Claim 6, **characterized in that** a first detection device (11) is arranged upstream of the first stationary pair of cylinders (2), and **in that** a second detection device (12) is arranged between the first stationary pair of cylinders (7) and the rotatable pair of cylinders (2).

8. The device according to Claim 6 or 7, **characterized in that** the detection device (11, 12) causes the rotatable pair of cylinders (2) to turn in order to correct the flaw after the detection of a flawed material web (1) and/or the incorrectly positioned supply of the material web (1), particularly by transmitting corresponding signals.

9. The device according to one of Claims 6-8, **characterized in that** the material web (1) contains a twist.

10. The device according to Claim 9, **characterized in that** the detection device (11, 12) causes the cylinders of the rotatable pair of cylinders (2) to open after the detection of a twist in the material web (1), **in that** the rotatable pair of cylinders (2) passes over the twist in the material web (1) in the direction of the first stationary pair of cylinders (7), and **in that** the cylinders of the rotatable pair of cylinders are moved into the closed position when it is spaced apart from the first stationary pair of cylinders (7) by a short distance of, in particular, approximately 100 mm such that the twist is situated between the rotatable pair of cylinders (2) and the second stationary pair of cylinders (8).

11. The device according to Claim 10, **characterized in that** the cylinders of the first stationary pair of cylinders (7) are moved into the open position as soon as the rotatable pair of cylinders (2) has assumed its closed position a short distance therefrom, and **in that** the rotatable pair of cylinders (2) is turned by 180° in order to correct the twist in the material web (1) between the rotatable pair of cylinders (2) and the second stationary pair of cylinders (8).

12. The device according to Claim 11, **characterized in that** the new twist in the material web (1) being created between the first stationary pair of cylinders (7), the cylinders of which are still open, and the rotatable pair of cylinders (2) due to the turning of the rotatable pair of cylinders (2) passes through the first rotatable pair of cylinders (7) in the direction of the removal station (6), wherein the cylinders of the first stationary pair of cylinders are immediately moved back into the closed position such that a flawless progression of the material web is achieved between all pairs of cylinders (2, 7, 8) and the rotatable pair of cylinders (2) can be moved back into its normal position.

13. The device according to one of Claims 10-12, **characterized in that** the material web (1) contains two web ends that are wrongly connected to one another, in particular, such that the underside of one material web is connected to the upper side of the other material web.

14. The device according to Claim 13, **characterized in that** a cutting and connecting device (16) as well as a material web reservoir (17) are arranged downstream of the rotatable pair of cylinders (2).

15. The device according to Claim 14, **characterized in that** the cutting and connecting device (16) is arranged between the second stationary pair of cylinders (8) and the rotatable pair of cylinders (2).

16. The device according to Claim 14 or 15, **characterized in that** the material web reservoir (17) is arranged between the second stationary pair of cylinders (8) and the processing machine (V).

17. The device according to one of Claims 14-16, **characterized in that** the detection device (11, 12) causes the material web (1) to be stopped for approximately 1-3 seconds after the detection of the wrong connection between the web ends of the material web (1), wherein the processing machine (V) is supplied from the material web reservoir (17) during this time and the material web (1) is severed in the cutting and connecting device (16), preferably in the region of the wrong connection or upstream thereof.

18. The device according to Claim 17, **characterized in that** the web ends are respectively held in the rotatable pair of cylinders (2) and in the cutting and connecting device (16).

19. The device according to Claim 18, **characterized in that** the rotatable pair of cylinders is turned by 180°, wherein a twist is created in the section (V2) between the first stationary pair of cylinders (7) and the rotatable pair of cylinders (2), and wherein the upper side of the material web (1) now correctly points upward in the section (N2).

20. The device according to Claim 18, **characterized in that** the material web ends are connected in the cutting and connecting device (16) and the material web (1) is additionally transported to the processing machine (V) or to the material reservoir (17), respectively.

21. The device according to Claim 20, **characterized in that** the twist situated in the section (V2) between the first stationary pair of cylinders (7) and the rotatable pair of cylinders (2) is corrected by moving the cylinders of the first stationary pair of cylinders (7) into the open position in order to enable the twist to pass through the cylinders of the first stationary pair of cylinders.

22. The device according to one of Claims 6-21, **characterized in that** the detection devices (11, 12) consist of CCD cameras and/or detection devices based on laser technology and/or capacitive measuring devices and/or inductive measuring devices.

23. The device according to one of Claims 1-22, **characterized in that** the rotatable pair of cylinders (2) and/or the rotating device (3) form/forms part of a slide (9) that can be displaced on the frame (4).

24. The device according to one of Claims 1-23, **characterized in that** servomotors (10, 15), particularly a.c. motors, are provided for driving the rotating device (3), the slide (9) and the cylinders of the pairs of cylinders (2, 7, 8) that can be moved into the open and the closed position.

25. The device according to Claim 24, **characterized in that** the detection device (11, 12) transmits signals and commands for controlling the motion sequences to the servomotors (10, 15) via SPS or PC.

26. A method for correcting a flexible material web (1) that is guided to a processing machine, wherein the underside of the material web incorrectly points upward due to wrongly connected web ends or due to twisting, wherein the material web is turned at least once about its longitudinal axis in such a way that the underside of the material web once again correctly points downward and the correct upper side of the material web is transported to the processing machine,
**characterized in**
**that** the material web (1) is turned by 180° by means of a rotatable pair of cylinders (2) in a section (V2, N2) between at least one stationary pair of cylinders 7, 8 and the rotatable pair of cylinders (2) such that the flaw is corrected.

27. The method according to Claim 26, **characterized in that** the flaw in the material web (1) is detected and commands are transmitted to the pairs of cylinders (2, 7, 8) in dependence on the detected flaw.

28. The method according to Claim 27, wherein the material web contains an undesirable twist, **characterized in that** the cylinders of the rotatable pair of cylinders (2) are opened after the detection of the twist in the material web (1).

29. The method according to Claim 28, **characterized in that** the rotatable pair of cylinders (2) passes over the twist in the material web (1) in the direction of the first stationary pair of cylinders (7), and **in that** its cylinders are moved into the closed position a short distance from the first stationary pair of cylinders (7) such that the twist is situated between the rotatable pair of cylinders (2) and the second stationary pair of cylinders (8).

30. The method according to Claim 29, **characterized in that** the cylinders of the first stationary pair of cylinders (7) are moved into the open position after the cylinders of the rotatable pair of cylinders (2) arranged adjacent to the first stationary pair of cylinders (7) reach the closed position, and **in that** the rotatable pair of cylinders (2) is subsequently turned in order to correct the twist in the material web (1) between the rotatable pair of cylinders (2) and the second stationary pair of cylinders (8).

31. The method according to Claim 30, **characterized in that** a new twist is created between the first stationary pair of cylinders (7), the cylinders of which are still open, and the rotatable pair of cylinders (2) after the rotatable pair of cylinders (2) is turned, wherein the new twist is corrected by the new twist in the material web (1) passing through the cylinders of the first stationary pair of cylinders (7) in the direction of the removal station (6) and by moving the cylinders of the first stationary pair of cylinders (7) back into the closed position immediately thereafter such that a flawless progression of the material web is achieved between all pairs of cylinders (2, 7, 8) and the rotatable pair of cylinders (2) can be moved back into its normal position in the direction of the second stationary pair of cylinders (8).

32. The method according to Claim 27, wherein the material web contains two web ends that were wrongly connected, particularly such that the underside of one material web is connected to the upper side of the other material web, **characterized in that**
the material web (1) is stopped for 1-3 seconds after the detection of the wrong connection between the web ends,
**in that** the material web (1) is severed,
**in that** the rotatable pair of cylinders (2) is turned by 180° together with the twisted material web (1),
**in that** the web ends are correctly connected to one another,
**in that** the processing machine (V) is supplied with the material web (1) from a material web reservoir (17) during these processes, and
**in that** the material web (1) is additionally transported to the processing machine (V) or to the material web reservoir (17), respectively, after the connection between the web ends is produced.

33. The method according to Claim 32, **characterized in that** the turning of the rotatable pair of cylinders (2) causes a twist to be created in the section (V2) between the first stationary pair of cylinders (7) and the rotatable pair of cylinders (2), wherein said twist is corrected by opening the cylinders of the rotatable pair of cylinders (2) and the rotatable pair of cylinders passing over the twist in the direction of the pair of cylinders (7), and wherein the cylinders of the rotatable pair of cylinders are moved into the closed position a short distance from the first stationary pair of cylinders (7) such that the twist is now situated in the section (N2).

34. The method according to Claim 33, **characterized in that** the cylinders of the first stationary pair of cylinders (7) are moved into the open position after the cylinders of the rotatable pair of cylinders (2) arranged adjacent to the first stationary pair of cylinders (7) reach the closed position, and **in that** the rotatable pair of cylinders (2) is subsequently turned by 180° in order to correct the twist in the material web (1) in the section (N2) such that the respective sides of the material web correctly point upward and downward.

35. The method according to Claim 34, **characterized in that** a new twist is created in the section (V2) after the rotatable pair of cylinders (2) is turned, wherein the new twist is corrected by opening the cylinders of the first stationary pair of cylinders (7) such that the new twist in the material web (1) is able to pass through the cylinders of the first stationary pair of cylinders (7) in the direction of the removal station (6) and by moving the cylinders of the first stationary pair of cylinders (7) back into the closed position immediately thereafter such that a flawless progression of the material web is achieved between all pairs of cylinders (2, 7, 8) and the rotatable pair of cylinders (2) can be moved back into its normal position in the direction of the second stationary pair of cylinders (8).

## Revendications

1. Dispositif pour la correction d'une feuille continue de matière flexible (1) amenée vers une machine de transformation, la face inférieure de la feuille continue de matière étant orientée de manière non conforme vers le haut en raison d'extrémités de feuille continue de matière assemblées de manière opposée ou en raison d'une torsion,
avec une paire de cylindres rotative (2) disposée au niveau d'un dispositif de rotation (3) sur un cadre (4) et occasionnant une rotation de correction de la feuille continue de matière (1) autour de l'axe longitudinal de celle-ci de l'ordre de 180°, de manière à ce que la face inférieure de la feuille continue de matière soit à nouveau correctement orientée vers le bas,
avec respectivement une paire de cylindres (7, 8) stationnaires disposées avant et après la paire de cylindres rotative (2), lesquelles sont disposées respectivement en particulier dans la zone de la partie frontale respective du cadre (4), moyennant quoi la paires de cylindres rotative (2) peut se déplacer le long du cadre (4), et moyennant quoi les cylindres de la première et/ou de la deuxième paire de cylindres stationnaires (7, 8) et de la paire de cylindres rotative (2), peuvent être amenés dans une position d'ouverture et une position de fermeture.

2. Dispositif selon la revendication 1, **caractérisé en ce que** le cadre (4) et fixé sur un bâti (5), lequel garanti une distance du cadre (4) par rapport à l'emplacement de retrait (6) de la feuille continue de matière (1) d'environ 1000 mm.

3. Dispositif selon les revendications 1 ou 2, **caractérisé en ce que** les cylindres de la paire de cylindres rotative (2) se trouvent en position de fermeture en cas de fonctionnement normal (aucune erreur au niveau de la feuille continue de matière et/ou amenée sans erreur).

4. Dispositif selon l'une quelconque des revendications 1 à 3, **caractérisé en ce que** la paire de cylindres rotative (2) est positionnée à peu près au milieu entre les deux paires de cylindres stationnaires (7, 8).

5. Dispositif selon l'une quelconque des revendications 1 à 4, **caractérisé en ce que** les cylindres des deux paires de cylindres stationnaires (7, 8) se trouvent en position de fermeture en cas de fonctionnement normal (aucune erreur au niveau de la feuille continue de matière et/ou amenée sans erreur).

6. Dispositif selon l'une quelconque des revendications 1 à 5, **caractérisé en ce que** l'on dispose en amont de la paire de cylindres rotative (2) au moins un dispositif de reconnaissance (11, 12) pour la reconnaissance d'une feuille continue de matière non conforme et/ou d'une amenée non conforme.

7. Dispositif selon la revendication 6, **caractérisé en ce qu'**un premier dispositif de reconnaissance (11) est disposé en amont de la première paire de cylindres stationnaire (7), et **en ce qu'**un deuxième dispositif de reconnaissance (12) est disposé entre la première paire de cylindres stationnaire (7) et la paire de cylindres rotative (2).

8. Dispositif selon les revendications 6 ou 7, **caractérisé en ce que** le dispositif de reconnaissance (11, 12), après avoir reconnu une non conformité au niveau de la feuille continue de matière (1) et/ou une amenée non conforme de la feuille continue de matière (1), fait en sorte, en particulier en émettant des signaux, que la paire de cylindres rotative (2) tourne, ce qui résulte en la correction de l'erreur.

9. Dispositif selon l'une quelconque des revendications 6 à 8, **caractérisé en ce que** la feuille continue de matière (1) contient une torsion et/ou un twist.

10. Dispositif selon la revendication 9, **caractérisé en ce que** le dispositif de reconnaissance (11, 12), après la reconnaissance de la torsion au niveau de la feuille continue de matière (1), fait en sorte que les cylindres de la paire de cylindres rotative (2) s'ouvrent, que la paire de cylindres rotative (2) passe sur la torsion de la feuille continue de matière (1) en direction de la première paire de cylindres stationnaire (7), et y amène ses cylindres en position de fermeture à faible distance, en particulier d'environ 100 mm de la première paire de cylindres stationnaire (7), de sorte que la torsion se trouve entre la paire de cylindres rotative (2) et la deuxième paire de cylindres stationnaire (8).

11. Dispositif selon la revendication 10, **caractérisé en ce que** les cylindres de la première paire de cylindres stationnaire (7) arrivent en position d'ouverture dès que la paire de cylindres rotative (2) qui se trouve à faible distance de celle-ci a adoptée sa position de fermeture, et **en ce que** la rotation de la paire de cylindres rotative (2) s'effectue de l'ordre de 180°, moyennant quoi la torsion de la feuille continue de matière (1) est corrigé entre la paire de cylindres rotative (2) et la deuxième paire de cylindres stationnaire (8).

12. Dispositif selon la revendication 11, **caractérisé en ce que** la nouvelle torsion de la feuille continue de matière (1) qui se forme en raison de la rotation de la paire de cylindres rotative (2) entre la première paire de cylindres stationnaire (7) avec des cylindres encore ouverts et la paire de cylindres rotative (2), saute la première paire de cylindres stationnaire (7) en direction de l'emplacement de retrait (6), dont les cylindres arrivent ensuite immédiatement de nouveau en position de fermeture, de sorte que l'on obtient un déroulement sans erreur de la feuille continue de matière entre toutes les paires de cylindres (2, 7, 8), et que la paire de cylindres rotative (2) peut à nouveau être déplacée dans sa position normale.

13. Dispositif selon l'une quelconque des revendications 10 à 12, **caractérisé en ce que** la feuille continue de matière (1) contient deux extrémités de feuille continue de matière reliées de manière non conforme, en particulier de manière à ce qu'une face inférieure de la feuille continue de matière est en jonction avec une face supérieure de la feuille continue de matière.

14. Dispositif selon la revendication 13, **caractérisé en ce qu'**un dispositif de coupe et d'assemblage (16) ainsi qu'un réservoir de feuille continue de matière (17) sont disposés en aval de la paire de cylindres rotative (2).

15. Dispositif selon la revendication 14, **caractérisé en ce que** le dispositif de coupe et d'assemblage (16) est disposé entre la deuxième paire de cylindres stationnaire (8) et la paire de cylindres rotative (2).

16. Dispositif selon les revendications 14 ou 15, **caractérisé en ce que** le réservoir de feuille continue de matière (17) est disposé entre la première paire de cylindres stationnaire (8) et la machine de transformation (V).

17. Dispositif selon l'une quelconque des revendications 14 à 16, **caractérisé en ce que** le dispositif de reconnaissance (11, 12), après avoir reconnu l'assemblage non conforme des extrémités de feuille continue de matière de la feuille continue de matière (1), fait en sorte que la feuille continue de matière (1) s'arrête pendant environ 1 à 3 secondes, pendant que la machine de transformation (V) est alimentée à partir du réservoir de la feuille continue de matière (17) et que la feuille continue de matière (1) est coupée dans le dispositif de coupe et d'assemblage (16), de préférence dans la zone de l'emplacement d'assemblage ou bien devant l'emplacement d'assemblage.

18. Dispositif selon la revendication 17, **caractérisé en ce que** les extrémités de feuille continue de matière sont maintenues d'une part dans la paire de cylindres rotative (2) et d'autre part dans le dispositif de coupe et d'assemblage (16).

19. Dispositif selon la revendication 18, **caractérisé en ce que** la paire de cylindres rotative tourne de 180°, moyennant quoi une torsion se forme au niveau du segment (V2) entre la première paire de cylindres stationnaire (7) et la paire de cylindres rotative (2), et moyennant quoi la feuille continue de matière (1) se trouve à nouveau avec la face supérieure adéquate de la feuille continue de matière au niveau du segment (N2).

20. Dispositif selon la revendication 18, **caractérisé en ce que** les extrémités de feuille continue de matière sont assemblées dans le dispositif de coupe et d'assemblage (16), et **en ce que** la feuille continue de matière (1) est transportée plus loin vers la machine de transformation (V) et/ou le réservoir de matière (17).

21. Dispositif selon la revendication 20, **caractérisé en ce que** la torsion se situant entre la première paire de cylindres stationnaire (7) et la paire de cylindres rotative (2), au niveau du segment (V2), est éliminée en ce que les cylindres de la première paire de cylindres stationnaire (7) arrivent en position d'ouverture et sont sautés par la torsion qui s'y trouve.

22. Dispositif selon l'une quelconque des revendications 6 à 21, **caractérisé en ce que** le dispositif de reconnaissance (11, 12) comprend une caméra CCD et/ou une technique laser et/ou des dispositifs de mesure capacitifs et/ou des dispositifs de mesure inductifs.

23. Dispositif selon l'une quelconque des revendications 1 à 22, **caractérisé en ce que** la paire de cylindres rotative (2) et/ou le dispositif de rotation (3) sont des éléments constitutifs d'un chariot (9), lequel peut se déplacer sur un cadre (4).

24. Dispositif selon l'une quelconque des revendications 1 à 23, **caractérisé en ce que** pour l'entraînement du dispositif de rotation (3), du chariot (9), et des cylindres des paires de cylindres (2, 7, 8) pouvant être amenés en position d'ouverture et de fermeture, des servomoteurs (10, 15) sont prévus, en particulier des servomoteurs à commande adaptive.

25. Dispositif selon la revendication 24, **caractérisé en ce que** le dispositif de reconnaissance (11, 12) transmet des signaux et des instructions pour la commande des déroulements séquentiels des mouvements, via une commande programmable ou un PC, à l'attention des servomoteurs (10, 15).

26. Procédé pour la correction d'une feuille continue de matière flexible (1) amenée vers la machine de transformation, la face inférieure de la feuille continue de matière étant orientée de manière non conforme vers le haut en raison d'extrémités de feuille continue de matière assemblées de manière opposée ou en raison d'une torsion, moyennant quoi au moins une rotation de la feuille continue de matière (1) autour de son axe longitudinal est réalisée de manière à ce que, du fait de la rotation, la face supérieure correcte de la feuille continue de matière parvienne à la machine de transformation,
**caractérisé en ce que**
la feuille continue de matière (1) est soumise à une rotation de correction de l'ordre de 180° à l'aide d'une paire de cylindres rotative (2), dans les limites d'un segment (V2, N2), entre au moins une paire de cylindres stationnaire (7, 8) et la paire de cylindres rotative (2).

27. Procédé selon la revendication 26, **caractérisé en ce que** la non-conformité de la feuille continue de matière (1) est reconnue, et que selon la non conformité reconnue, des instructions sont transmises aux paires de cylindres (2, 7, 8).

28. Procédé selon la revendication 27, où la feuille continue de matière contient une torsion non souhaitée, **caractérisé en ce qu'**après la reconnaissance de la torsion au niveau de la feuille continue de matière (1), les cylindres de la paire dé cylindres rotative (2) s'ouvrent.

29. Procédé selon la revendication 28, **caractérisé en ce que** la paire de cylindres rotative (2) passe sur la torsion de la feuille continue de matière (1) en direction de la première paire de cylindres stationnaire (7), et qu'à cet endroit, à faible distance de la première paire de cylindres stationnaire (7), ses cylindres sont amenés en position de fermeture, de sorte que la torsion se trouve entre la paire de cylindres rotative (2) et la deuxième paire de cylindres stationnaire (8).

30. Procédé selon la revendication 29, **caractérisé en ce qu'**après l'atteinte de la position de fermeture par la paire de cylindres rotative (2) disposée au voisinage de la première paire de cylindres stationnaire (7), les cylindres de la première paire de cylindres stationnaire (7) arrivent en position d'ouverture, et **en ce que** la rotation de la paire de cylindres rotative (2) s'effectue alors, moyennant quoi la torsion de la feuille continue de matière (1) entre là paire de cylindres rotative (2) et la deuxième paire de cylindres stationnaire (8) est alors corrigée.

31. Procédé selon la revendication 30, **caractérisé en ce qu'**après la rotation de la paire de cylindres rotative (2), il se forme une nouvelle torsion entre la première paire de cylindres stationnaire (7) avec des cylindres encore ouverts et la paire de cylindres rotative (2), laquelle est éliminée **en ce que** la nouvelle torsion de la feuille continue de matière (1) saute la première paire de cylindres stationnaire (7) en direction de l'emplacement de retrait (6), et **en ce que** les cylindres de la première paire de cylindres stationnaire (7) arrivent ensuite immédiatement de nouveau en position de fermeture, de sorte qu'un déroulement sans erreur de la feuille continue de matière entre toutes les paires de cylindres (2, 7, 8) est obtenu, et que la paire de cylindres rotative (2) se déplace à nouveau en direction de la deuxième paire de cylindres stationnaire (8) dans sa position normale.

32. Procédé selon la revendication 27, où la feuille continue de matière contient deux extrémités de feuille continue de matière assemblées de manière non conforme, en particulier de manière à ce que la face de dessous de la feuille continue de matière soit en jonction avec la face de dessus de la feuille continue de matière, **caractérisé en ce que** :
la feuille continue de matière (1), après avoir reconnu l'assemblage non conforme des extrémités de feuille continue de matière, est arrêtée pendant 1 à 3 secondes,
que la feuille continue de matière (1) est sectionnée,
que la paire de cylindres rotative (2) tourne de 180° avec la feuille continue de matière non conforme,
que les extrémités de feuille continue de matière sont assemblées de manière correcte,
que pendant ce temps, la machine de transformation (V) est alimentée par un réservoir de feuille continue de matière (17) avec de la feuille continue de matière (1),
qu'après l'assemblage des extrémités de feuille continue de matière, la feuille continue de matière (1) est transportée plus loin vers la machine de transformation (V) et/ou le réservoir de feuille continue de matière (17).

33. Procédé selon la revendication 32, **caractérisé en ce que** du fait de la rotation de la paire de cylindres rotative (2), une torsion se forme entre la première paire de cylindres stationnaire (7) et la paire de cylindres rotative (2) au niveau du segment (V2), laquelle est éliminée **en ce que** la paire de cylindres rotative (2) ouvre ses cylindres et passe dessus en direction de la paire de cylindres (7) et qu'à cet endroit, à faible distance de la première paire de cylindres stationnaire (7), ses cylindres arrivent en position de fermeture, de sorte que la torsion se trouve alors dans le segment (N2).

34. Procédé selon la revendication 33, **caractérisé en ce que**, après l'atteinte de la position de fermeture par la paire de cylindres rotative (2) disposée au voisinage de la première paire de cylindres stationnaire (7), les cylindres de la première paire de cylindres stationnaire (7) arrivent en position d'ouverture, et **en ce qu'**ensuite la deuxième rotation de la paire de cylindres rotative (2) de l'ordre de 180° s'effectue ensuite de manière à ce que la torsion de la feuille continue de matière (1) est corrigée au niveau du segment (N2), après quoi la surfacé respectivement correcte de la feuille continue de matière est orientée vers le haut et/ou le bas.

35. Procédé selon la revendication 34, **caractérisé en ce qu'**après la deuxième rotation de la paire de cylindres rotative (2), une nouvelle torsion est formée au niveau du segment (V2), laquelle est éliminée **en ce que** les cylindres de la première paire de cylindres stationnaire (7) sont ouverts, et **en ce que** la nouvelle torsion de la feuille continue de matière (1) saute la première paire de cylindres stationnaire (7) en direction de l'emplacement de retrait (6), suite à quoi les cylindres de la première paire de cylindres stationnaire (7) arrivent immédiatement de nouveau en position de fermeture, de sorte que l'on obtient un déroulement sans erreur de la feuille continue de matière entre toutes les paires de cylindres (2, 7, 8), et que la paire de cylindres rotative (2) se déplace à nouveau dans sa position normale en direction de la deuxième paire de cylindres stationnaire (8).
